# EUROPÄISCHE PATENTSCHRIFT

(11) **EP 0 777 796 B1**
(45) Veröffentlichungstag und Bekanntmachung des Hinweises auf die Patenterteilung: **22.12.1999**
(21) Anmeldenummer: 95930519.4
(22) Anmeldetag: 24.08.1995
(51) Int. Cl.: E04B 9/18, E04B 9/24

(54) **DECKENHALTERUNG BZW. DECKENSYSTEM**
CEILING SUPPORT AND CEILING SYSTEM
SUPPORT DE PLAFOND ET SYSTEME DE PLAFOND

(30) Priorität: 26.08.1994 DE 4430292
(43) Veröffentlichungstag der Anmeldung: 11.06.1997
(73) Patentinhaber: Illbruck GmbH, D-51381 Leverkusen (DE)
(72) Erfinder: GRADINGER, Andreas, D-51515 Kürten (DE); WINKLER, Bernhard, D-82319 Starnberg (DE)
(74) Vertreter: Müller, Enno, Dipl.-Ing.
(86) Internationale Anmeldenummer: EP9503355
(87) Internationale Veröffentlichungsnummer: WO9606993

(56) Entgegenhaltungen:
- CH-A- 639 720
- DE-A- 3 907 755
- DE-C- 3 500 258
- GB-A- 2 235 935
- US-A- 3 590 546

## Beschreibung

Die Erfindung betrifft zunächst eine Deckenhalterung zum Abhängen von Deckenelementen, mit einer Halterungsstange nach dem Oberbegriff von Anspruch 1.

Derartige Deckenhalterungen sind in vielfachen Ausgestaltungen bekannt. Sie werden eingesetzt, um in einem Gebäude, ausgehend von einer Geschoßdecke, eine abgehängte Decke auszubilden. Diese abgehängte Decke besitzt in der Regel Funktionselemente wie Schalldämmeinrichtungen, Leuchten, Lautsprecher und dgl. So ist aus der US 3 590 546 A ein aufgehängter Deckenträger bekannt, der sich innerhalb einer Deckenebene longitudinal erstreckende Luftverteilungsauslässe aufweist und dessen Hängelager ein variabel zu gestaltendes Gitter aus zueinander beabstandeten Trägerprofilen umfaßt, auf welchem T-förmige Deckenelemente benachbart und unter Ausbildung der Luftverteilungsauslässe befestigt sind.

Weiterhin ist aus der GB 2 235 935 A eine Deckenhalterung zum Abhängen von Deckenelementen mit in vier Hauptrichtungen weisenden Halterungselementen bekannt, wobei an die vier Halterungselemente sternförmig zur Deckenhalterung in einer horizontale Ebene verlaufende Stützträger angeschlossen sind, die gemeinsam mit Stützträgern benachbarter Deckenhalterungen ein orthogonales Gitter ausbilden, an welchem die Deckenelemente zu befestigen sind. Die Deckenhalterung weist einen zentralen Hohlraum auf, der von vier Wandelementen, die jeweils senkrecht zur Längsrichtung der Stützträger verlaufen, und einem Bodenelement gebildet wird. In dem Hohlraum können Funktionselemente, insbesondere Leuchten, vorgesehen sein. Die Halterungselemente für die Deckenelemente sind jeweils einzeln in eine Richtung vorkragend ausgebildet.

Die Erfindung beschäftigt sich in diesem Zusammenhang mit der technischen Problematik, eine Deckenhalterung anzugeben, welche bei vorteilhafteren Halterungselementen günstiger ausgestaltet ist.

Diese technische Problematik wird durch den Gegenstand des Anspruches 1 gelöst. Gleichberechtigt in mindestens vier Hauptrichtungen weisende Halterungselemente in Form eines Halterungskranzes sind vierseitig, insgesamt kranzartig geschlossen. Die weiteren Deckenelemente können daher grundsätzlich sehr einfach ausgestaltet sein, wenn es auch möglich ist, wie weiter unten noch im einzelnen beschrieben, auch die weiteren Deckenelemente hinsichtlich bestimmter Funktionen zu spezialisieren. Für die Ausgestaltung der Deckenhalterung geht ein weiterer Vorschlag dahin, daß die Halterungsstreben zu einem Halterungsbügel zusammengeführt sind. Es ist auch möglich, daß die Halterungsstreben insgesamt als Halterungsglocke gestaltet sind, welche also den Aufnahmeraum dann vollständig oder im wesentlichen vollständig - nach oben - abschließen. Die Halterungselemente bzw. der Halterungskranz besitzen die vierseitig insgesamt kranzartig geschlossenen Einhängekanten zur Einhängeverbindung mit angrenzenden Deckenelementen mittels Halterungsbügeln. Die Halterungsbügel sind hierbei an den weiteren Deckenelementen angebracht, zum Einhängen eben dieser Deckenelemente in die Deckenhalterung. Die Halterungselemente bzw. der Halterungskranz können insgesamt bevorzugt einen quadratischen Grundriß aufweisen. Jedenfalls ist ein rechteckiger Grundriß zweckmäßig.

Die Erfindung betrifft auch ein Deckensystem mit einer Deckenhalterung nach Anspruch 1 bis 4 und Einhängeelementen. Eine an einer Massivdecke aufgehängte Deckenhalterungen und Einhängelemente umfassende Plattendecke ist aus der CH 639 720 bekannt. Dabei werden in die freien Felder eines an der Massivdecke aufgehängten, rasterartigen Tragrostes Deckenelemente eingesetzt, die aus der normalen Lage durch Verschwenkung um eine Zarge des Tragrostes in die vertikale Lage gebracht werden, um dadurch die Zugänglichkeit des oberhalb des Deckenelementes liegenden Raumes zu erreichen. Dabei erweist sich jedoch als nachteilig, daß die Deckenelemente nur an den aufgehängten Tragarmen eingehängt werden können, so daß die Größe und Form der Deckenelemente auf eine vorgegebene Rasterform des Tragrostes abgestimmt werden müssen und die Elemente des Deckensystems in ihrer jeweiligen Verwendung festgelegt sind.

Daher wird in der vorliegenden Erfindung angestrebt, bzw. ein technisches Problem darin gesehen, ein Deckensystem anzugeben, das bei einem einfachen Grundaufbau vielseitig einsetzbar ist.

Eine erste Lösung dieser technischen Problematik wird darin gesehen, daß jedes Einhängeelement einen längsseitigen Einhängerand und einen schmalseitigen Einhängebügel aufweist, so daß die Einhängelemente sowohl untereinander in Querausrichtung zueinander wie auch mit der Deckenhalterung durch Einhängen verbindbar sind. Weiter ist bevorzugt, daß die Einhängelemente jeweils ein gleiches Grundmaß, insbesondere einen gleichen Grundriß, bzw. ein Vielfaches davon aufweisen. Die hierzu gehörige Deckenhalterung weist weiter bevorzugt mindestens vierseitig Einhänge-Verbindungsmittel auf. Im weiteren wird auf die obige und nachstehende Beschreibung der Deckenhalterung und der Einhängelemente im einzelnen verwiesen.

Eine nahe Lösung der zuletzt aufgezeigten technischen Problematik wird auch in einem Deckensystem mit langgestreckten Einhänge-, also Zwischenelementen und einer rechteckigen oder quadrarischen als Zentralelement ausgebildeten Deckenhalterung nach einem der Ansprüche 1 bis 10 gesehen. Im Hinblick auf ein auch ästhetisch anspruchsvolles, gleichwohl aber baulich einfaches und vielseitig verwendbares Deckensystem schlägt die Erfindung hierbei vor, daß an ein Zentralelement anschließend sternförmig in vier, jeweils aufeinander senkrecht stehenden Hauptrichtungen Zwischenelemente angeordnet sind, daß diesen sternförmig verlaufenden Zwischenelementen weitere gleiche Zwischenelemente entweder parallel verlaufend oder rechtwinklig zu diesen verlaufend zugeordnet sind, wobei die weiteren Zwischenelemente in einen von zwei der sternförmig verlaufenden Zwischenelemente aufgespannten Feld angeordnet sind und zu einem dieser sternförmig verlaufenden Zwischenelemente parallel und zu dem anderen rechtwinklig verlaufen und daß nur die sternförmig verlaufenden Zwischenelemente unmittelbar an dem Zentralelement bzw. weiteren Zentralelementen abgestützt sind, die weiteren Zwischenelemente jedoch mittelbar an den bzw. den Zentralelementen abgestützt sind. Es ergibt sich ein Deckensystem, das nur an den Zentralelementen, die auch vom Grundriß her vergleichsweise klein sind, aufgehängt ist. Das Zentralelement selbst tritt aber auch in die flächige Erscheinung des so gebildeten Deckensystems ein, bevorzugt als quadratisches Element. Das angesprochene Zentralelement ist die Deckenhalterung, wie sie vorstehend und nachstehend noch im einzelnen weiter beschrieben ist. Auch hinsichtlich der Zwischenelemente wird auf die vorstehend und nachstehend beschriebenen Einhängeelemente Bezug genommen. Gegebenenfalls können auch eine Vielzahl von Zwischenelementen, unter Vervielfachung des Grundrisses eines Zwischenelementes, zu einem Gesamtzwischenelement zusammengefaßt sein. Das so gebildete Deckensystem ist nur an den flächig kleinen Einheiten, den Zentralelementen, aufgehängt, während die flächig großen Einheiten, die Zwischenelemente lediglich unmittelbar bzw. mittelbar an den Zentralelementen abgestützt sind. Die Abstützung erfolgt durch Einhängung an weiteren Zwischenelementen oder unmittelbar an dem Zentralelement.

Nachstehend ist ein Ausführungsbeispiel der Erfindung des weiteren anhand der beigefügten Zeichnung, näher erläutert: Hierbei zeigt:
- Fig. 1: eine perspektivische Ansicht einer Gesamtdecke;
- Fig. 2: eine perspektivische Ansicht einer Deckenhalterung mit eingehängten Einhängeelementen, in vergrößerter Darstellung;
- Fig. 3: eine perspektivische Einzeldarstellung einer Deckenhalterung;
- Fig. 4: eine perspektivische Darstellung eines Einsatzelementes für die Deckenhalterung gemäß Fig. 3;
- Fig. 5: eine perspektivische Darstellung eines weiteren Einsatzelementes für die Deckenhalterung gemäß Fig. 3;
- Fig. 6: die Deckenhalterung gemäß Fig. 3 komplementiert mit den Elementen der Fig. 4 und 5;
- Fig. 7: eine Draufsicht auf ein Einhängeelement;
- Fig. 8: eine vergrößerte Darstellung eines Teilbereichs des Einhängeelementes gemäß Fig. 7;
- Fig. 9: einen Querschnitt durch den Gegenstand der Fig. 8, geschnitten entlang der Linie IX-IX;
- Fig. 10: einen Querschnitt durch den Gegenstand gemäß Fig. 8, geschnitten entlang der Linie X-X;
- Fig. 11: eine Darstellung gemäß Fig. 9, mit eingelegtem Schaumstoff-Flächenelement;
- Fig. 12: eine Darstellung gemäß Fig. 10, mit eingelegtem Schaumstoff-Flächenelement;
- Fig. 13: eine Ausschnittsdarstellung der Decke gemäß Fig. 1 mit eingehängten Einhängeelementen;
- Fig. 14: einen Schnitt durch den Gegenstand gemäß Fig. 13, geschnitten entlang der Linie XIV-XIV;
- Fig. 15: eine Schnittdarstellung des Gegenstandes gemäß Fig. 13, geschnitten entlang der Linie XV-XV;
- Fig. 16: eine schematische Variationsdarstellung der Decke gemäß Fig. 1;
- Fig. 17: eine weitere Variationsdarstellung der Decke gemäß Fig. 1;
- Fig. 18: eine Einzelteildarstellung eines Einhängeelementes, ausgebildet als Leuchtenelement;
- Fig. 19: eine Darstellung des Gegenstandes gemäß Fig. 18, geschnitten entlang der Linie XIX-XIX;
- Fig. 20: ein Einhängelement vergrößerten Grundrisses;
- Fig. 21: ein weiteres Einhängeelement vergrößerten Grundrisses;
- Fig. 22: eine schematische Darstellung des Deckensystems mit einem Einhängeelement gemäß Fig. XX-XX;
- Fig. 23: eine schematische Darstellung des Deckensystems mit einem Einhängeelement gemäß Fig. 21.

Dargestellt und beschrieben ist zunächst mit Bezug zu Fig. 1 ein Deckensystem 1, das aus Deckenhalterungen 2 (bzw. Zentralelementen) und Einhängeelementen 3 bzw. Zwischenelementen besteht. Die Einhängelemente 3 besitzen bei der Ausgestaltung gemäß Fig. 1 alle ein gleiches Grundmaß. Dieses betrifft speziell nicht nur den Grundriß, sondern auch die Höhe und die Ausgestaltung an den Rändern, wie nachstehend noch im einzelnen beschrieben.

Eine Deckenhalterung 2 besitzt vierseitig Einhängeverbindungsmittel, wie sich dies besonders deutlich aus Fig. 3 ergibt. Die Einhängeverbindungsmittel bestehen im einzelnen aus Einhängerändern 4, welche sich zu einem quadratischen Grundriß ergänzen und insgesamt kranzartig geschlossen sind.

Wie weiter der Fig. 1 zu entnehmen ist, schließen sich an einer Deckenhalterung 2 bzw. ein Zentralelement sternförmig in vier jeweils aufeinander senkrecht stehenden Hauptrichtungen R1 bis R4 Zwischenelemente 5, 6, 7, 8 an, die sternförmig verlaufen. Diesen sternförmig verlaufenden Zwischenelementen 5 bis 8 sind weitere gleiche Zwischenelemente 9 zugeordnet, die entweder parallel oder rechtwinklig zu einzelnen der sternförmigen Zwischenelemente 5 bis 8 verlaufen. Die weiteren Zwischenelemente 9 sind in einem von zwei der sternförmigen Zwischenelemente 5 und 6, 6 und 7, 7 und 8, oder 8 und 5 aufgespannten Feld F1, F2, F3 oder F4 angeordnet und verlaufen zu einen dieser sternförmig verlaufenden Zwischenelemente 5 - bezogen auf das Feld, das durch die Zwischenelemente 5 und 6 aufgespannt ist - parallel und zu dem anderen Zwischenelement 6 rechtwinklig. Nur die sternförmig verlaufenden Zwischenelemente 5 bis 8 sind unmittelbar an einem Zentralelement bzw. einer Deckenhalterung 2 abgestützt, die weiteren Zwischenelemente 9 sind jedoch mittelbar an dem bzw. den Zentralelementen bzw. Deckenhalterungen 2 abgestützt. Die Abstützung erfolgt immer durch Einhängen.

Die Einhängeverbindungen sind in größerer Deutlichkeit der Fig. 2 zu entnehmen.

Eine Deckenhalterung 2 ist in größerer Einzelheit in den Fig. 3 bis 6 dargestellt. Die Deckenhalterung 2 besitzt eine Halterungsstange 10 und gleichberechtigt in vier Hauptrichtungen weisende Halterungselemente 4. Diese Halterungselemente 4 sind beim Ausführungsbeispiel zu einem quadratischen Halterungsrand zusammengeführt. Zentral zu dem Halterungskranz bzw. den Halterungselementen 4 ist ein Aufnahmeraum 11 ausgebildet mit einer unteren Öffnung 12. In den Aufnahmeraum 11 kann ein Funktionselement wie eine Leuchte 13, vgl. Fig. 4, aufgenommen werden. Weiter kann auch noch ein Reflektor 14 gemäß Fig. 5 eingesetzt werden.

Im einzelnen ist weiter die Halterungsstange 10 über Halterungsstreben 15, 16, mit den Halterungselementen 4 verbunden. Es sind zwei Halterungsstreben 15, 16 vorgesehen, die jeweils mit einem Halterungselement 4 verbunden sind und insgesamt zu einem Bügel zusammengeführt sind, der seinerseits mit der Halterungsstange 10 verbunden ist.

Die Halterungsstreben 15, 16 sind mit gegenüberliegenden Halterungselementen 4 verbunden. Weiter greifen die Halterungsstreben 15, 16 innenseitig eines Halterungselementes 4, und zwar unterhalb eines oberen Einhängerandes 17 eines Halterungselementes 4 an dem Halterungselement 4 an und beabstanden sich dann über eine erste Beabstandungsabwinklung 18 von der Innenseite des Halterungselementes 4, um einen durchgehend freien Einhängerand 17 zu belassen. Es schließt sich über eine zweite, gegensinnige Abwinklung 18' ein weiterer im wesentlicher senkrecht verlaufender Abschnitt 19 an, der in einen oberen, dachartig nach innen abgeknickten Abschnitt 20 übergeht.

Wie aus Fig. 4 ersichtlich, ist ein oberes Element der Leuchte 13, ein Verbindungselement 21, angepaßt dachartig abgewinkelt und besitzt eine zentrale Befestigungsöffnung 21, zur Anlage und Befestigung mit der Befestigungsöffnung 22 in der Deckenhalterung 2. Darüber hinaus besitzt die Leuchtenfassung 13 noch Nebenelemente 23, 24, die sich im Einbauzustand in Überdeckung zu einem Einhängeelement erstrecken und bspw. zum Elektroanschluß dienen können von Einhängeelementen, die als Gesamtleuchten etwa ausgebildet sind.

In Fig. 7 ist eine Draufsicht auf ein Einhängeelement erster Ausführungsform dargestellt. Es sind längsseitig nach innen wirkende Halterungs- bzw. Befestigungsmittel 25 zu erkennen. Wie weiter aus der Querschnittsdarstellung der Fig. 12 zu ersehen ist, bestehen die Halterungs- bzw. Befestigungsmittel 25 aus einem umgebogenen, nach innen spitzwinklig weisenden Randstreifen. Hierdurch ist es möglich, durch einfache Klemmhalterung im Inneren eines Einhängeelemtes 5 bis 8 bzw. 9 ein Schaumstoff-Flächenteil 26 aufzunehmen und zu haltern. Das Schaumstoff-Flächenteil 26 kann bspw. aus einem offenporigen Polyurethanschaumstoff bestehen, so daß sich ingesamt eine gewünschte Schalldämpfung über ein solches Einhängeelement erreichen läßt.

An den beiden Stirnseiten des Einhängeelementes gemäß Fig. 7 sind Halterungsbügel 27 ausgebildet, die in größerer Einzelheit bspw. auch den Fig. 8 und 11 zu entnehmen sind. Sie bestehen in einfacher Weise nach außen umgebogenen Randkanten, die gleichfalls spitzwinklig nach unten verlaufen.

Ein Einhängeelement kann insgesamt bevorzugt aus einem Rippenstreckmetall bestehen. Jedenfalls der Boden ist bevorzugt aus einem Rippensteckmetall gefertigt. Es kann aber auch bspw. ein Lochblech oder dgl. sein. Die Fig. 8 bis 10 zeigen ein derartiges Einhängeelement in größerer Einzelheit, jedoch ohne eingelegtes Schaumstoff-Flächenteil.

Der Darstellung der Fig. 13 bis 15 ist in weiterer Einzelheit die Zusammenwirkung der Einhängeelemente und eines Zentralelementes in dem Deckensystem zu entnehmen. Es ist zu erkennen, daß die vier sternförmig verlaufenden Einhängeelemente 5, 6, 7 und 8 jeweils mit ihrem Einhängebügel 27 einen Einhängerand 4 des Zentralelementes übergreifen. Im einzelnen ist dies auch Fig. 14 zu entnehmen. Weiter sind die weiteren Einhängeelemente 9, wie aus Fig. 15 ersichtlich, durch Einhängen mit einem quer dazu verlaufenden Einhängeelement 6 bspw. verbunden. Der Einhängebügel 27 übergreift hier die längsseitige Abwinklung 25 des quer verlaufenden Einhängeelementes.

Die Fig. 16 und 17 zeigen unterschiedliche durch dieses System erreichbare Raster des Deckensystems.

In die Fig. 18 und 19 ist ein Einhängeelement besonderer Ausgestaltung dargestellt. Es ist insgesamt als Leuchtenelement ausgebildet und besitzt hierfür elektrische Anschlüsse 28 und einen Leuchtkörper 29, welcher den Boden 30 des Einhängeelementes hierbei durchsetzt.

Die Fig. 20 und 21 zeigen alternative Einhängeelemente, welche alternativ in die durch bspw. zwei Einhängeelemente 5, 6 aufgespannten Felder eingesetzt werden können. Die Einhängeelemente der Fig. 20 und 21 besitzen ein Vielfaches eines Grundrisses eines üblichen Einhängeelementes 9. Darüber hinaus sind auch hier an zwei gegenüberliegenden Seiten mindestens Einhängebügel verwirklicht, zum Einhängen in entsprechende Einhängeelemente 5, 6, 7 oder 8.

Während das Einhängeelement der Fig. 20 unterseitig einen vollkommenen flächigen Planenabschluß aufweist, ist das Einhängeelement 21 wellblechartig gestaltet.

In den Fig. 22 und 23 sind hiermit erreichbare Deckenstrukturen dargestellt, wobei die Fig. 21 die obere, nicht dem Raum zugewandte Seite zeigt.

## Patentansprüche

1. Deckenhalterung (2) zum Abhängen von Deckenelementen, mit einer im Einbauzustand in etwa vertikalen Halterungsstange (10) und gleichberechtigt in mindestens vier im Einbauzustand in etwa horizontalen Hauptrichtungen weisenden Halterungselementen (4) in Form eines Halterungskranzes, mit einem in bezug auf die Halterungselemete (4) zentral ausgebildeten Raum, wobei Halterungsstreben (15, 16) ausgebildet sind, welche Halterungsstreben (15, 16) die Halterungselemente (4) mit der Halterungsstange (10) verbinden und der Raum als Aufnahmeraum (11) mit einer unteren Öffnung (12) zur Aufnahme eines Funktionsteils wie bspw. einer Leuchte (13), eines Lautsprechers oder eines Lüftungsaggregates ausgebildet ist, wobei die Halterungsstreben (15, 16) eine teilweise seitliche oder obere Begrenzung des Aufnahmeraumes ausbilden, dadurch gekennzeichnet, daß die Halterungselemente (4) vierseitig, insgesamt kranzartig geschlossene Einhängekanten zur Einhänge-Verbindung mit angrenzenden Deckenelementen aufweisen.

2. Deckenhalterung nach Anspruch 1, dadurch gekennzeichnet, daß die Halterungsstreben (15, 16) zu einem Halterungsbügel zusammengeführt sind.

3. Deckenhalterung nach einem oder mehreren der vorhergehenden Ansprüche, dadurch gekennzeichnet, daß der Halterungskranz einen quadratischen Grundriß aufweist.

4. Deckenhalterung nach einem oder mehreren der vorhergehenden Ansrüche, dadurch gekennzeichnet, daß die Deckenhalterung einen elektrischen Anschluß aufweist zur wahlweisen elektrischen Versorgung einer Leuchte (13), eines Lautsprechers oder eines Lüftungsaggregates.

5. Deckensystem mit einer Deckenhalterung (2) nach einem der Ansprüche 1 bis 4 und Einhängeelementen (5, 6, 7, 8, 9), dadurch gekennzeichnet, daß jedes Einhängeelement (5, 6, 7, 8, 9) einen längsseitigen Einhängerand (25), und einen schmalseitigen Einhängebügel (27) aufweist, so daß die Einhängeelemente (5, 6, 7, 8, 9) sowohl untereinander in Querausrichtung zueinander wie auch mit der Deckenhalterung (2) durch Einhängen verbindbar sind.

6. Deckensystem nach Anspruch 5, dadurch gekennzeichnet, daß die Einhängelemente (5, 6, 7, 8, 9) ein gleiches Grundmaß bzw. ein Vielfaches davon aufweisen.

7. Deckensystem nach Anspruch 5 oder 6, dadurch gekennzeichnet, daß die Deckenhalterung (2) mindestens vierseitig Einhänge-Verbindungsmittel (4) aufweist.

8. Deckensystem nach einem der Ansprüche 5 bis 7, dadurch gekennzeichnet, daß ein Einhängeelement (5, 6, 7, 8, 9) längsseitig nach innen wirkende Halterungs- bzw. Befestigungsmittel bspw. zur Halterung eines Schaumstoff-Flächenelementes (26) aufweist und stirnseitig nach außen vorstehende Halterungsbügel (27).

9. Deckensystem nach einem der Ansprüche 5 bis 8, dadurch gekennzeichnet, daß ein Einhängeelement (5, 6, 7, 8, 9) einen Boden aus Rippenstreckmetall aufweist.

10. Deckensystem nach einem der Ansprüche 5 bis 9, dadurch gekennzeichnet, daß ein Einhängeelement (5, 6, 7, 8, 9) eine flächige Schaumstoffeinlage (26), bspw. aus offenporigem Polyurethanschaumstoff aufweist.

11. Deckensystem mit langgestreckten Einhängeelementen (5, 6, 7, 8, 9) und rechteckigen oder quadratischen Deckenhalterungen (2) nach einem der Ansprüche 1 bis 10, dadurch gekennzeichnet, daß an eine Deckenhalterung (2) anschließend sternförmig in vier, jeweils aufeinander senkrecht stehenden Hauptrichtungen Einhängeelemente (5, 6, 7, 8) angeordnet sind, daß diesen sternförmig verlaufenden Einhängeelementen (5, 6, 7, 8) weitere gleiche Einhängeelemente (9) entweder parallel verlaufend oder rechtwinklig zu diesen verlaufend zugeordnet sind, wobei die weiteren Einhängeelemente (9) in einem von zwei der sternförmig verlaufenden Einhängeelemente (6, 7) aufgespannten Feld (F2) angeordnet sind und zu einem dieser sternförmig verlaufenden Einhängeelemente (6) parallel und zu dem anderen (7) rechtwinklig verlaufen und daß nur die sternförmig verlaufenden Einhängeelemente (5, 6, 7, 8) unmittelbar an der Deckenhalterung (2) bzw. weiteren Deckenhalterungen (2) abgestützt sind, die weiteren Einhängeelemente (9) jedoch mittelbar an der bzw. den Deckenhalterungen (2) abgestützt sind.

## Claims

1. Ceiling support (2) for hanging ceiling elements from the support, the support having a supporting rod (10) which extends substantially vertically in the installed condition and having supporting elements (4), the supporting elements extending equally in at least four main directions, which directions are substantially horizontal in the installed condition, the supporting elements being in the form of a supporting crown, the ceiling support having a space which is defined centrally with respect to the supporting elements (4), supporting stays (15, 16) being provided, which supporting stays (15, 16) connect the supporting elements (4) to the supporting rod (10) and the space being formed as a receiving space (11) having a lower opening (12) for receiving a functional part such as for example a lamp (13), a loudspeaker or a ventilation unit, the supporting stays (15, 16) providing a partially lateral or upper delimitation of the receiving space, characterised in that the supporting elements (4) have four-sided, closed suspending edges, which together are in the shape of a crown, the suspending edges being for suspending connection with adjoining ceiling elements.

2. Ceiling support according to Claim 1, characterised in that the supporting stays (15, 16) are brought together at a supporting bracket.

3. Ceiling support according to one or more of the preceding claims, characterised in that the supporting crown has a square cross-section in plan view.

4. Ceiling support according to one or more of the preceding claims, characterised in that the ceiling support has an electrical connection for selective electrical supply of a lamp (13), a loudspeaker or a ventilation unit.

5. Ceiling system having a ceiling support (2) according to one of Claims 1 to 4 and suspended elements (5, 6, 7, 8, 9), characterised in that each suspended element (5, 6, 7, 8, 9) has a suspending edge (25) on a long side of the element, and has a hooking bracket (27) on a narrow side of the element, so that the suspended elements (5, 6, 7, 8, 9) are connectable by hooking both to one another as between one another in the transverse direction and also by hooking to the ceiling support (2).

6. Ceiling system according to Claim 5, characterised in that the suspended elements (5, 6, 7, 8, 9) have the same basic size or a multiplicity of basic sizes.

7. Ceiling system according to Claim 5 or 6, characterised in that the ceiling support (2) has suspending connection means (4) which is at least four-sided.

8. Ceiling system according to one of Claims 5 to 7, characterised in that the suspended elements (5, 6, 7, 8, 9) have on a longitudinal side an inwardly operative holding or securing means, for example for holding a panel element (26) of foamed plastics material, and has, at an end region, a supporting bracket (27) which projects outwardly.

9. Ceiling system according to one of Claims 5 to 8, characterised in that a suspended element (5, 6, 7, 8, 9) has a base of a ribbed drawn metal.

10. Ceiling system according to one of Claims 5 to 9, characterised in that a suspended element (5, 6, 7, 8, 9) has a panel-form insert (26) of a foamed plastics material, for example of open-pored polyurethane foam.

11. Ceiling system having longitudinally extending suspended elements (5, 6, 7, 8, 9) and rectangular or square ceiling supports (2) according to one of Claims 1 to 10, characterised in that suspended elements (5, 6, 7, 8) are disposed in the shape of a star in four main directions, each direction being at right-angles to the others, the suspended elements (5, 6, 7, 8) connecting at a ceiling support (2), that further similar suspended elements (9) are associated with these suspended elements (5, 6, 7, 8) which extend in the shape of a star, the further suspended elements either extending parallel to or extending at right-angles to these suspended elements (5, 6, 7, 8), the further suspended elements (9) being located in a field (F2) determined by two (6, 7) of the suspended elements which extend in the shape of a star and extending parallel to one (6) of these suspended elements which extend in the shape of a star and extending at right-angles to the other (7) suspended element, and that only the suspended elements (5, 6, 7, 8) which extend in the shape of a star are supported directly on the ceiling support (2) or on further ceiling supports (2), the further suspended elements (9) being however supported indirectly on the ceiling support (2) or the ceiling supports (2).

## Revendications

1. Dispositif de support pour plafond (2), pour suspendre des éléments de plafond, avec une barre de support (10), à peu près verticale à l'état monté, et des éléments de support (4) pouvant agir dans le même sens, tournés dans au moins quatre directions principales à peu près horizontales à l'état monté, réalisés sous la forme d'une couronne de support avec un espace réalisé au centre par rapport aux éléments de support (4), des entretoises de support (15, 16) qui relient les éléments de support (4) à la barrre de support (10) et l'espace, étant réalisées sous la forme d'espace de logement (11) avec une ouverture inférieure (12) destinée à recevoir une partie fonctionnelle, telle que par exemple un luminaire (13), un haut-parleur ou un groupe de ventilation, les entretoises de support (15, 16) constituant une délimitation partiellement latérale ou supérieure de l'espace de logement, caractérisé en ce que les éléments de support (4) présentent des arêtes de suspension sur quatre côtés, fermées globalement en couronne, pour établir une liaison par accrochage à des éléments de plafond limitrophes.

2. Dispositif de support pour plafond selon la revendication 1, caractérisé en ce que les entretoises de support (15, 16) sont assemblées pour former un étrier de support.

3. Dispositif de support pour plafond selon l'une ou plusieurs des revendications précédentes, caractérisé en ce que la couronne de support présente un profil carré.

4. Dispositif de support pour plafond selon l'une ou plusieurs des revendications précédentes, caractérisé en ce que le support pour plafond présente un raccordement électrique afin d'alimenter électriquement à volonté un luminaire (13), un haut-parleur ou un groupe de ventilation.

5. Système de plafond équipé d'un dispositif de support pour plafond (2), selon l'une des revendications 1 à 4, et d'éléments de suspension (5, 6, 7, 8, 9), caractérisé en ce que chaque élément de suspension (5, 6, 7, 8, 9) présente une bordure de suspension (25) située du côté long et un étrier de suspension (27) situé du côté étroit, de sorte que les éléments de suspension (5, 6, 7, 8, 9) soit susceptibles d'être reliés entre eux par suspension, aussi bien les uns au-dessous des autres dans la direction transversale, qu'également au support de plafond (2).

6. Système de plafond selon la revendication 5, caractérisé en ce que les d'éléments de suspension (5, 6, 7, 8, 9) ont une dimension de base identique ou bien un multiple de celle-ci.

7. Système de plafond selon la revendication 5 ou 6, caractérisé en ce que le support de plafond (2) présente des moyens de liaison par accrochage (4) sur au moins quatre côtés.

8. Système de plafond selon l'une des revendications 5 à 7, caractérisé en ce qu'un élément de suspension (5, 6, 7, 8, 9) présente, du côté long, des moyens de support ou de fixation, agissant vers l'intérieur, par exemple pour le support d'un élément de surface (26) réalisé en matériau alvéolaire et présente des étriers de support (27) faisant saillie vers l'extérieur, frontalement.

9. Système de plafond selon l'une des revendications 5 à 8, caractérisé en ce qu'un élément de suspension (5, 6, 7, 8, 9) présente un fond constitué de métal déployé nervuré.

10. Système de plafond selon l'une des revendications 5 à 9, caractérisé en ce qu'un élément de suspension (5, 6, 7, 8, 9) présente un insert plat en substance alvéolaire (26), par exemple réalisé en substance alvéolaire en polyuréthanne à pores ouverts.

11. Système de plafond équipé d'éléments de suspension (5, 6, 7. 8, 9) allongés et de supports pour plafond (2) rectangulaires ou carrés selon l'une des revendication 1 à 10, caractérisé en ce que des éléments de suspension (5, 6, 7, 8), se raccordant à un support pour plafond (2), sont disposés en forme d'étoile dans quatre directions principales placées chacune perpendiculairement l'une vis-à-vis des autres, en ce qu'à ces éléments de suspension (5, 6, 7, 8), s'étendant en étoile, sont associés d'autres éléments de pension (9) identiques, s'étendant soit parallèlement soit perpendiculairement à ceux-ci, les autres éléments de suspension (9) étant disposés dans un champ (F2) couvert de deux des éléments de suspension (6, 7) s'étendant en étoile, et s'étendant parallèlement par rapport à un élément de suspension (6) s'étendant en étoile et à angle droit par rapport à l'autre élément de suspension (7), et en ce que les éléments de suspension (5, 6, 7, 8) s'étendant en étoile sont directement soutenus sur le support pour plafond (2), respectivement sur d'autres supports pour plafond (2), les autres éléments de suspension (9) étant cependant soutenus indirectement sur le ou les supports pour plafond (2).
